# EUROPÄISCHE PATENTSCHRIFT

(11) **EP 0 354 332 B1**
(45) Veröffentlichungstag und Bekanntmachung des Hinweises auf die Patenterteilung: **02.02.1994**
(21) Anmeldenummer: 89111654.3
(22) Anmeldetag: 27.06.1989
(51) Int. Cl.: B65D 90/00

(54) **Kuppelstück zum Verbinden von Containern**
Coupling device for containers
Pièce d'accouplement pour conteneurs

(30) Priorität: 29.07.1988 DE 8809688 U
(43) Veröffentlichungstag der Anmeldung: 14.02.1990
(73) Patentinhaber: CONVER-OSR Ozean-Service- Reparatur-Ingenieurtechnik GmbH, 28197 Bremen (DE)
(72) Erfinder: Wielenberg, Johannes, D-2806 Oyten-Bassen (DE)
(74) Vertreter: Möller, Friedrich, Dipl.-Ing.

(56) Entgegenhaltungen:
- FR-A- 2 084 265

## Beschreibung

Die Erfindung betrifft ein Kuppelstück zum lösbaren Verbinden von Containern gemäß dem Oberbegriff des Anspruchs 1.

Die hier angesprochenen Kuppelstücke (Twistlocks) werden vorwiegend während des Transports von Containern auf Schiffen eingesetzt. Die Kuppelstücke sollen einerseits Relativverschiebungen der Container untereinander und andererseits Relativverschiebungen der Container gegenüber dem Schiff zuverlässig verhindern. Wichtig ist, daß sämtliche Container untereinander und mit dem Schiff zuverlässig verbunden sind. Fehlende oder unzureichende Verbindungen können auf See zu einem Verrutschen der Container führen mit der Folge, daß Beschädigungen der Container und der darin enthaltenen Ladung erfolgen und in besonders ungünstigen Fällen, beispielsweise bei schwerer See, das Schiff kentern kann.

Im Zuge zunehmender Rationalisierungsmaßnahmen zur Verkürzung der Ladezeiten werden vermehrt automatische Kuppelstücke (DE-A-36 42 399.8) oder halbautomatische Kuppelstücke eingesetzt. Diese werden mit den entsprechenden Eckbeschlägen der zu verladenden Container verbunden, bevor diese auf bereits an Bord eines Schiffes befindliche Container abgesetzt werden. Das endgültige Verriegeln dieser Kuppelstücke erfolgt dann selbsttätig während oder nach dem Aufsetzen der Container auf bereits verladene Container. Es ist somit kein Verriegeln der Kuppelstücke an Bord des zu beladenen Schiffes mehr erforderlich. Jedoch hat sich gezeigt, daß mit den bekannten Kuppelstücken nicht immer ein selbsttätiges Zusammenkuppeln der Container gewährleistet ist, zumal unzureichende Verriegelungen durch die Kuppelstücke praktisch nicht erkennbar sind. Es entstehen dadurch bei den automatischen oder halbautomatischen Kuppelstücken fehlende oder unzulängliche Verbindungen zwischen einzelnen Containern.

Um die Gefahr fehlender oder unzulänglicher Verbindungen zu vermeiden, ist aus der FR-A-2 084 265 ein Kuppelstück bekannt, das eine Anzeigezunge aufweist, die bei verriegeltem Kuppelstück teilweise aus einer Öffnung im Gehäuse des Kuppelstücks herausragt, um anzuzeigen, ob das Kuppelstück verriegelt ist. Die Anzeigezunge wird durch einen Formschluß mit einem Verriegelungsbolzen des bekannten Kuppelstücks in ihre Anzeigestellung gebracht. Infolge des Formschlusses zwischen dem Verriegelungsbolzen und der Anzeigezunge kann es dazu kommen, daß sich das Kuppelstück nicht automatisch verriegeln läßt, wenn das Ende der Anzeigezunge in der Öffnung klemmt. Zu befürchten ist ein solches Klemmen zum Beispiel dann, wenn im Gehäuse sich angesammeltes Seewasser gefriert. Außerdem ist es denkbar, daß die Öffnung von außen her versperrt ist, so daß das Ende der Anzeigezunge nicht aus dem Gehäuse heraustreten kann.

Hiervon ausgehend liegt der Erfindung die Aufgabe zugrunde, ein Kuppelstück zu schaffen, das eine zuverlässige Anzeige mindestens des Verriegelungszustandes gewährleistet.

Zur Lösung dieser Aufgabe weist das erfindungsgemäße Kuppelstück die Merkmale des Anspruchs 1 auf. Durch das flexible Bewegungsorgan wird erreicht, daß der Verriegelungsbolzen des Kuppelstücks sich auch noch bei festgeklemmter Anzeigezunge bewegen läßt und somit das Kuppelstück insbesondere automatisch in seine Verriegelungsstellung bringbar ist. Die Funktion des Kuppelstücks bleibt somit - abgesehen von der Anzeigezunge - erhalten.

Weiter wird vorgeschlagen, die Anzeigezunge durch das flexible Bewegungsorgan direkt mit dem Verriegelungsbolzen zu verbinden. Es erfolgt so durch ein einziges Bewegungsorgan die Betätigung der Anzeigezunge in Abhängigkeit von der Stellung der dem Verriegelungsbolzen zugeordneten Querriegel.

Weiter wird vorgeschlagen, das flexible Bewegungsorgan im Gehäuse anzuordnen, und zwar in einer quergerichteten Ebene zur Längsrichtung des Verriegelungsbolzens zwischen einem Teil des Außenumfangs desselben und einer korrespondierend ausgebildeten Innenwandung des Gehäuses. Eine Bewegung der Anzeigezunge gegenüber dem Gehäuse kommt dadurch zustande, daß das Betätigungsorgan sich beim Verdrehen des Verriegelungsbolzens teilweise um die Mantelfläche desselben herumschlingt.

Als Betätigungsorgan können in Betracht kommen ein Bowdenzug bzw. ein zwischen dem Verriegelungsbolzen einerseits und der Anzeigezunge andererseits befestigtes Seil. Dieses ist bei einer vorteilhaften Ausführungsform der Erfindung in einer elastisch verformbaren Umhüllung aus einer Spiralfeder, einem Gummischlauch oder dergleichen geführt zur präzisen Übertragung des Verdrehweges des Verriegelungsbolzens auf die Anzeigezunge, und zwar in entgegengesetzten Richtungen. Derartige Bewegungsorgane haben den Vorteil, daß sie nicht nur preiswert und kompakt sind; vielmehr auch über eine den hier gestellten Anforderungen gerecht werdende Zuverlässigkeit verfügen.

Schließlich wird vorgeschlagen, das Anzeigeorgan farblich auszubilden, wobei zweckmäßigerweise eine solche Farbe gewählt wird, die das Anzeigeorgan deutlich gegenüber dem Gehäuse hervorhebt. Die bei nicht erfolgter Verriegelung des Kuppelstücks aus dem Gehäuse desselben hervorragende Anzeigezunge kann dann auch auf größeren Entfernungen und ungünstigen Lichteinflüssen zuverlässig erkannt werden.

Ein bevorzugtes Ausführungsbeispiel des erfindungsgemäßen Kuppelstücks wird nachfolgend anhand der Zeichnung näher erläutert. In dieser zeigen:
- Fig. 1: eine Seitenansicht eines zwischen zwei Eckbeschlägen zweier Container angeordneten Kuppelstücks in verriegeltem Zustand,
- Fig. 2: einen horizontalen Schnitt II-II durch das Kuppelstück der Fig. 1 in verriegeltem Zustand, und
- Fig. 3: das Kuppelstück in einem Schnitt gemäß der Fig. 2 im entriegelten Zustand.

Das hier dargestellte Kuppelstück dient zum Verbinden übereinanderliegender Container, von denen in der Fig. 1 lediglich andeutungsweise (strichliniert) die zu verbindenden Eckbeschläge 10 und 11 angedeutet sind. Das Kuppelstück verfügt über ein Gehäuse 12, in dem um eine vertikale Drehachse 13 ein Verriegelungsbolzen 14 drehbar gelagert ist. Die gegenüberliegenden Enden des Verriegelungsbolzens 14 sind einstückig verbunden mit jeweils einem außerhalb des Gehäuses 12 sich befindenden Querriegel 15 bzw. 16. Im verdrehenden Sinne betätigbar ist der Verriegelungsbolzen 14 mit den Querriegeln 15 bzw. 16 über einen in einer vertikalen Ebene verschwenkbaren Betätigungshebel 17.

Das hier gezeigte Kuppelstück ist als halbautomatisches Drei-Funktions-Kuppelstück ausgebildet, in dem die Querriegel 15 bzw. 16 durch Verdrehen des Verriegelungsbolzens 14 gemeinsam in eine Verriegelungsposition gegenüber den Eckbeschlägen 10 und 11 bringbar sind und darüber hinaus alternativ jeweils einer der Querriegel 15 bzw. 16 in eine Entriegelungsposition zu einem entsprechenden Eckbeschlag 10 bzw. 11 bringbar ist. Durch entsprechendes Verschwenken des Betätigungshebels 17 wird das Kuppelstück zunächst mit seinem (oberen) Querriegel 15 unter den unteren Eckbeschlag 10 des oberen Containers verriegelt. Beim Aufsetzen des so vorvorriegelten Kuppelstücks auf den oberen Eckbeschlag 11 des unteren Containers erfolgt dann selbsttätig ein Verriegeln des (unteren) Querriegels 16. Ein derartiges Kuppelstück geht beispielsweise hervor aus der deutschen Patentanmeldung P 37 10 419.5, auf die hinsichtlich der halbautomatischen Ausbildung der Betätigungsmechanik für den Verriegelungsbolzen 14 mit den daran angeordneten Querriegeln 15, 16 Bezug genommen wird. Das Gehäuse 12 des hier gezeigten Kuppelstücks ist zweiteilig ausgebildet, besteht nämlich aus zwei durch gestrichelt angedeutete Schrauben miteinander verbundene Gehäusehälften 19 und 20. Das Gehäuse 12 verfügt so über eine vertikale, etwa mittige Teilungsebene 21. Unterteilt ist das Gehäuse 12 in drei Abschnitte, nämlich einem mittigen Widerlager 22, das als Abstandhalter zwischen benachbarten Eckbeschlägen 10 und 11 der übereinandergestapelten Containern sich befindet, und zwei auf gegenüberliegenden Seiten des Widerlagers 22 sich befindenden Mittelstücken 23 und 24. Die Mittelstücke 23 und 24 treten in Langlöcher 25 und 26 in den Eckbeschlägen 10 bzw. 11 ein und sind dementsprechend korrespondierend zu denselben ausgebildet.

Innerhalb des Gehäuses 12 befindet sich eine vertikale, durchgehende Gehäusebohrung 27, deren Längsmittelachse etwa mit der Drehachse 13 des Verriegelungsbolzens 14 zusammenfällt. Der Verriegelungsbolzen 14 ist somit in der Gehäusebohrung 27, die mittig durch die Teilungsebene 21 der beiden Gehäusehälften 19, 20 verläuft, verdrehbar.

Wie besonders deutlich die Fig. 2 und 3 erkennen lassen, ist im Gehäuse eine (längliche) Anzeigezunge 28 mit einem etwa rechteckigen Querschnitt (Fig. 1) hin- und herbewegbar gelagert. Die Grundfläche der Anzeigezunge 28 ist dabei derart bemessen, daß diese vollständig in das Gehäuse 12 hineinbewegbar ist. Wie vor allem die Fig. 1 noch erkennen läßt, befindet sich die Anzeigezunge 28 im Widerlager 22 des Gehäuses 12, derart, daß die Anzeigezunge 28 frei zwischen den übereinanderliegenden Eckbeschlägen 10 bzw. 11 aufeinander aufgesetzter Container hin- und herbewegbar ist.

Zum Hin- und Herbewegen der ANzeigezunge 28 im Gehäuse 12 dient ein flexibles Bewegungsorgan, das im vorliegenden Ausführungsbeispiel als ein in bezug auf die Längsachse sowohl Zug- als auch Druckkräfte übertragendes Drahtseil 29 ausgebildet ist. Dieses Drahtseil 29 ist mit einem Ende 30 durch geeignete Mittel am zum Inneren des Gehäuses 12 ragenden Endbereich der Anzeigezunge 28 befestigt, während das gegenüberliegende Ende 31 des Drahtseils 29 mit dem Verriegelungsbolzen 14 verbunden ist. und zwar mit einer radial zur Drehachse 12 desselben nach außen weisende Befestigungslasche 32.

Im gezeigten Ausführungsbeispiel ist das Drahtseil 29 zur Betätigung der Anzeigezunge 28 von einer elastisch verformbaren Umhüllung, nämlich einer Druckfeder 33 umgeben. Die Druckfeder 33 führt das Drahtseil 29 in einem Inneren des Gehäuses 12 gebildeten Teilringraum 34 zwischen dem Außenumfang des Verriegelungsbolzens 14 und einer etwa parallel dazu verlaufenden Innenwandung 35 des Gehäuses 12.

Dabei stützt sich das zur Anzeigezunge 28 Ende der Druckfeder 33 nicht an der Anzeigezunge 28, sondern an einer Anschlagfläche im Innern des Gehäuses 12 ab. Hingegen liegt das der Anzeigezunge 28 weggerichtete Ende der Druckfeder - wie das Drahtseil 29 - an der Befestigungslasche 32 des Verriegelungsbolzens 14 an. Die als Umhüllung für das Drahtseil 29 dienende Druckfeder 33 kann - wie im vorliegenden Ausführungsbeispiel - mit einer weiteren Funktion versehen sein, in dem sie beim halb-automatischen Betrieb des Kuppelstücks zum Zurückbewegen des Verriegelungsbolzens 14 dient durch Anlage gegen eine Schaltnase 36 am Betätigungshebel 17 einerseits und einer Schaltnocke 37 am Verriegelungsbolzen 14 andererseits.

Bei den in der Fig. 2 gezeigten Positionen des Verriegelungsbolzens 14, der beim gezeigten Kuppelstück der Verriegelungsstellung beider Querriegel 15 sowie 16 entspricht, ist die Anzeigezunge 28 vollständig in das Gehäuse 12 hineingefahren, also von außen nicht sichtbar. Demgegenüber ist der Fig. 3 eine Entriegelungs- bzw. Vorverriegelungsposition des Kuppelstücks gezeigt, in der mindestens einer der beiden Querriegel 15 oder 16 sich in einer entriegelten Stellung gegenüber den Eckbeschlägen 10 bzw. 11 der Container befindet. In diesem Falle ist die Anzeigezunge 28 durch das vom Verriegelungsbolzen 14 betätigte Drahtseil 29 teilweise aus dem Gehäuse 12 herausgefahren, so daß ein Teil der Anzeigezunge 28 gegenüber dem Widerlager 22 des Gehäuses 12 seitlich hervorragt. Die Länge des aus dem Widerlager 22 des Gehäuses 12 herausragenden Bereichs der Anzeigezunge 28 ist dabei derart bemessen, daß wiederum mindestens ein Teil dieses freigewordenen Bereichs der Anzeigezunge 28 aus einer vertikalen Ebene, die durch entsprechende Seitenwände übereinanderliegender Container gebildet wird, herausragt. Dadurch ist im ganz oder teilweise unverriegelten Zustand des Kuppelstücks die Anzeigezunge 28 ohne weiteres sichtbar, wenn man von oben in einen Spaltraum zwischen den zueinander gerichteten Seitenwänden benachbarter Containerstapel schaut.

Um die Erkennbarkeit des aus dem Widerlager 22 des Gehäuses 12 herausragenden Bereichs der Anzeigezunge 28 zu verbessern, ist die Anzeigezunge 28 zumindest teilweise farblich gegenüber dem Kuppelstück, insbesondere dem Gehäuse 12 desselben, abgesetzt. Vorzugsweise ist dazu die gesamte Anzeigezunge 28 mit einem auffälligen Farbüberzug versehen. Im einfachsten Falle kann dieser Farbüberzug einen signalroten Farbton aufweisen. Besonders geeignet sind jedoch für den Farbüberzug helle, fluoreszierende Farben.

## Patentansprüche

1. Kuppelstück zum lösbaren Verbinden von Containern mit einem Gehäuse (12) und einem darin drehbar gelagerten Verriegelungsbolzen (14), der gegenüberliegende Querriegel (15, 16) aufweist, die in alternative Stellungen, insbesondere eine Verriegelungs- und eine Entriegelungsstellung, in bezug auf die Eckbeschläge (10, 11) der zu verbindenden Container bewegbar sind, und mit einer in Abhängigkeit von der Stellung der Querriegel (15, 16) durch den Verriegelungsbolzen (14) hin- und herbewegbaren Anzeigezunge (28), **dadurch gekennzeichnet,** daß die Anzeigezunge (28) mit dem Verriegelungsbolzen (14) durch ein flexibles Bewegungsorgan verbunden ist.

2. Kuppelstück nach Anspruch 1, dadurch gekennzeichnet, daß die Anzeigezunge (28) im Gehäuse (12), vorzugsweise in einem (mittigen) Widerlager (22) desselben, verschiebbar gelagert ist.

3. Kuppelstück nach Anspruch 2, dadurch gekennzeichnet, daß die Anzeigezunge (28) derart im Widerlager (22) des Gehäuses (12) gelagert ist, daß sie in einer Stellung der Querriegel (15, 16), insbesondere in der Verriegelungsstellung beider Querriegel (15, 16), sich vollständig im Widerlager (22) befindet, während in einer Alternativstellung oder mehreren Alternativstellungen zur Verriegelungsstellung die Anzeigezunge (28) wenigstens teilweise aus dem Widerlager (22) herausragt.

4. Kuppelstück nach Anspruch 1, dadurch gekennzeichnet, daß das flexible Bewegungsorgan in einer quer zur Längsrichtung des Verriegelungsbolzens (14) sich erstreckenden Ebene geführt ist, vorzugsweise zwischen einem Teil des Außenumfangs des Verriegelungsbolzens (14) einerseits und einer korrespondierenden Innenwandung (35) des Gehäuses (12) andererseits.

5. Kuppelstück nach Anspruch 4, dadurch gekennzeichnet, daß das flexible Bewegungsorgan an einem Ende (30) mit der Anzeigezunge (28) und einem gegenüberliegenden Ende (31) mit einer quer abstehenden Befestigungslasche (32) am Verriegelungsbolzen (14) verbunden ist.

6. Kuppelstück nach Anspruch 4 oder 5, dadurch gekennzeichnet, daß das flexible Bewegungsorgan für die Anzeigezunge (28) als ein Bowden zug ausgebildet ist.

7. Kuppelstück nach Anspruch 4 oder 5, dadurch gekennzeichnet, daß das flexible Bewegungsorgan als ein die Anzeigezunge (28) mit dem Verriegelungsbolzen (14) verbindendes Seil, insbesondere Drahtseil (29), ausgebildet ist, das mit einer elastisch verformbaren Umhüllung versehen ist, die vorzugsweise als eine Feder, insbesondere eine Druckfeder (33), ausgebildet ist.

8. Kuppelstück nach Anspruch 7, dadurch gekennzeichnet, daß die Druckfeder (33) sich mit einem zur Anzeigezunge (28) gerichteten Ende an einer entsprechenden Wandung des Gehäuses (12) und mit einem gegenüberliegenden Ende an der Befestigungslasche (32) am Verriegelungsbolzen (14) abstützt.

9. Kuppelstück nach Anspruch 1 sowie einem oder mehreren der weiteren Ansprüche, dadurch gekennzeichnet, daß die Anzeigezunge (28) farblich gegenüber dem Gehäuse (12) abgesetzt ist, insbesondere wenigstens teilweise mit einem Farbüberzug versehen ist.

## Claims

1. Coupling piece for the releasable connection of containers, having a housing (12) and a locking bolt (14) which is rotatably mounted therein and has opposing cross latches (15, 16) which can be moved into alternative positions, in particular a locking and an unlocking position, with respect to the corner fittings (10, 11) of the containers to be connected, and having an indicating tongue (28) which can be moved to and fro by the locking bolt (14), depending on the position of the cross latches (15, 16), characterized in that the indicating tongue (28) is connected to the locking bolt (14) by a flexible motion element.

2. Coupling piece according to Claim 1, characterized in that the indicating tongue (28) is displaceably mounted in the housing (12), preferably in a (central) abutment (22) thereof.

3. Coupling piece according to Claim 2, characterized in that the indicating tongue (28) is mounted in the abutment (22) of the housing (12) in such a manner that, in one position of the cross latches (15, 16), in particular in the locking position of the two cross latches (15, 16), it is located completely in the abutment (22), whereas, in one alternative position or in a plurality of alternative positions to the locking position, the indicating tongue (28) projects at least partially out of the abutment (22).

4. Coupling piece according to Claim 1, characterized in that the flexible motion element is guided in a plane extending transversely with respect to the longitudinal direction of the locking bolt (14), preferably between part of the outer circumference of the locking bolt (14), on the one hand, and a corresponding inside wall (35) of the housing (12), on the other hand.

5. Coupling piece according to Claim 4, characterized in that the flexible motion element is connected at one end (30) to the indicating tongue (28) and at an opposite end (31) to a transversely protruding fastening tab (32) on the locking bolt (14).

6. Coupling piece according to Claim 4 or 5, characterized in that the flexible motion element for the indicating tongue (28) is designed as a Bowden cable.

7. Coupling piece accordign to Claim 4 or 5, characterized in that the flexible motion element is designed as a cable, in particular a wire cable (29), which connects the indicating tongue (28) to the locking bolt (14) and is provided with an elastically deformable sheath which is designed preferably as a spring, in particular a compression spring (33).

8. Coupling piece according to Claim 7, characterized in that the compression spring (33) is supported by one end, directed towards the indicating tongue (28), on a corresponding wall of the housing (12) and by an opposite end on the fastening tab (32) on the locking bolt (14).

9. Coupling piece according to Claim 1, and one or more of the further claims, characterized in that the indicating tongue (28) is of a contrasting colour to the housing (12), in particular is at least partially provided with a coloured coating.

## Revendications

1. Pièce d'accouplement destinée à relier de manière détachable des conteneurs, comprenant un logement (12) et un axe de verrouillage (14) qui est supporté de manière à pouvoir tourner dans le logement et qui présente des barres transversales (15, 16) opposées qui peuvent être déplacées dans des positions alternées, en particulier une position de verrouillage et une position de déverrouillage, par rapport aux pièces de coin (10, 11) des conteneurs à relier, et une languette d'indication (28) qui est déplaçable en va-et-vient par l'axe de verrouillage (14) en fonction de la position des barres transversales (15, 16), caractérisée en ce que la languette d'indication (28) est reliée à l'axe de verrouillage (14) par un organe de déplacement flexible.

2. Pièce d'accouplement suivant la revendication 1, caractérisée en ce que la languette d'indication (28) est supportée de manière à pouvoir coulisser dans le logement (12), de préférence dans un contrefort (22) (central) de celui-ci.

3. Pièce d'accouplement suivant la revendication 2, caractérisée en ce que la languette d'indication (28) est supportée dans le contrefort (22) du logement (12) de telle façon qu'elle se trouve totalement dans le contrefort (22) dans une position des barres transversales (15, 16), en particulier dans la position de verrouillage des deux barres transversales (15, 16), tandis que la languette d'indication (28) fait saillie au moins partiellement au dehors du contrefort (22) dans une ou plusieurs positions alternatives de la position de verrouillage.

4. Pièce d'accouplement suivant la revendication 1, caractérisée en ce que l'organe de déplacement flexible est guidé dans un plan qui s'étend transversalement à la direction longitudinale de l'axe de verrouillage (14), de préférence entre une partie de la périphérie externe de l'axe de verrouillage (14), d'une part, et une paroi interne correspondante (35) du logement (12), d'autre part.

5. Pièce d'accouplement suivant la revendication 4, caractérisée en ce que l'organe de déplacement flexible est relié, à une extrémité (30), à la languette d'indication (28) et, à une extrémité opposée (31), à une patte de fixation (32) faisant transversalement saillie sur l'axe de verrouillage (14).

6. Pièce d'accouplement suivant l'une des revendications 4 et 5, caractérisée en ce que l'organe de déplacement flexible de la languette d'indication (28) est réalisé sous la forme d'un câble Bowden.

7. Pièce d'accouplement suivant l'une des revendications 4 et 5, caractérisée en ce que l'organe de déplacement flexible est réalisé sous la forme d'un câble, en particulier d'un câble métallique (29), qui relie la languette d'indication (28) à l'axe de verrouillage (14) et qui est pourvu d'une enveloppe élastiquement déformable qui est réalisée de préférence sous la forme d'un ressort, en particulier d'un ressort de compression (33).

8. Pièce d'accouplement suivant la revendication 7, caractérisée en ce que le ressort de compression (33) s'appuie, à une extrémité dirigée vers la languette d'indication (28), sur une paroi correspondante du logement (12) et, à une extrémité opposée, sur la patte de fixation (32) de l'axe de verrouillage (14).

9. Pièce d'accouplement suivant la revendication 1 ainsi que suivant une ou plusieurs des autres revendications, caractérisée en ce qu'on fait ressortir la languette d'indication (28) par rapport au logement (12) par de la couleur, en particulier en la garnissant au moins partiellement d'un revêtement coloré.
